# EUROPÄISCHE PATENTSCHRIFT

(11) **EP 1 062 175 B1**
(45) Veröffentlichungstag und Bekanntmachung des Hinweises auf die Patenterteilung: **19.06.2002**
(21) Anmeldenummer: 99904878.8
(22) Anmeldetag: 12.02.1999
(51) Int. Cl.: B65H 35/02, B26D 7/26

(54) **LÄNGSSCHNEIDEVORRICHTUNG FÜR EINE WICKELMASCHINE**
LONGITUDINAL CUTTING DEVICE FOR A WINDING MACHINE
DISPOSITIF DE COUPE LONGITUDINALE POUR ENROULEUSE

(30) Priorität: 07.03.1998 DE 19809954
(43) Veröffentlichungstag der Anmeldung: 27.12.2000
(73) Patentinhaber: Kampf GmbH & Co. Maschinenfabrik, D-51674 Wiehl (DE)
(72) Erfinder: HUTZENLAUB, Armin, D-51674 Wiehl (DE)
(74) Vertreter: Thul, Hermann, Dipl.-Phys.
(86) Internationale Anmeldenummer: EP9900928
(87) Internationale Veröffentlichungsnummer: WO9944932

(56) Entgegenhaltungen:
- DE-A- 2 836 374
- DE-B- 1 290 038
- GB-A- 2 045 672
- US-A- 2 717 037

## Beschreibung

### Technisches Gebiet

Die Erfindung betrifft eine Längsschneidevorrichtung für eine Wickelmaschine zum Aufwickeln laufender Warenbahnen, insbesondere Kunststoffbahnen, mit einer Reihe von Obermessern, die als scheibenförmige Kreismesser ausgebildet sind, und mit einer Reihe von Untermessern, die als Kreismesser ausgebildet sind.

### Stand der Technik

Als Rollenschneidmaschinen bezeichnete Wickelmaschinen enthalten bekannterweise eine Längsschneidevorrichtung, von der die Warenbahn durch Längsschneiden in Einzelbahnen aufgeteilt wird, die anschließend zu Wickelrollen aufgewickelt werden. Beim Aufwickeln von Kunststoffbahnen ist es erforderlich, daß zwei benachbarte Wickelrollen einen gewissen Abstand voneinander haben, damit sie sich nicht bei einem Verlaufen der Bahnen miteinander verhaken. Eine Berührung zweier benachbarter Wickelrollen an ihren Stirnseiten muß auch vermieden werden, damit bei Querprofilschwankungen keine Reibung zwischen zwei Wickelrollen auftritt, wenn diese unterschiedlich radial zunehmen.

Damit jede Wickelrolle zu ihrer Nachbarrolle den notwendigen axialen Abstand aufweist, werden die Wickelrollen bekannterweise auf zwei achsparallel mit Abstand voneinander angeordnete Wickelachsen aufgewickelt. Die Einzelbahnen werden wechselweise jeweils einer der beiden Wickelachsen zugeführt, so daß jeweils zwei benachbarte Wickelrollen versetzt zueinander aufgewickelt werden. Dies ist konstruktiv relativ aufwendig, da die Wickelmaschine zwei Wickelachsen aufweisen muß.

Um alle Wickelrollen auf einer gemeinsamen Wickelachse mit dem erforderlichen Abstand voneinander aufwickeln zu können, wurde vorgeschlagen, beim Längsschneiden einen schmalen Streifen aus der Bahn herauszutrennen, und so zwei benachbarte Wickelrollen auf dem erforderlichen axialen Abstand voneinander zu halten. Dieser an sich vorteilhafte, da die Konstruktion der Wickelmaschine vereinfachende Weg konnte sich nicht durchsetzen, da es bisher nicht gelang, die zwischen zwei Bahnen als Abfall herauszuschneidenden Streifen so schmal zu halten, daß der Abfall wirtschaftlich akzeptabel ist. Darüber hinaus treten technische Probleme auf, einen extrem schmalen Streifen beim Schneiden zuverlässig aus der Längsschneidevorrichtung herauszuführen.

Aus dem Dokument GB-A-20 45 672 ist eine Längsschneidevorrichtung für eine Wickelmaschine der gattungsgemäßen Art bekannt, die eine Reihe von als scheibenförmige Kreismesser ausgebildete Obermesser und ein einer Reihe von als Kreismesser ausgebildete Untermesser aufweist, wobei jeweils ein Obermesser mit einem Untermesser ein einen Längsschnitt ausführendes Messerpaar bildet und die Drehebene eines Untermessers spitzwinklig zur Drehebene des zugeordneten Obermessers verläuft.

### Darstellung der Erfindung

Der Erfindung liegt daher die Aufgabe zugrunde, eine Längsschneidevorrichtung für eine Wickelmaschine bereitzustellen, mit der sich aus der Bahn schmale Streifen von weniger als 5 mm sicher herausschneiden und abführen lassen.

Diese Aufgabe wird mit den Merkmalen des Patentanspruchs 1 gelöst.

Die Unteransprüche enthalten bevorzugte, da besonders vorteilhafte Ausgestaltungen einer erfindungsgemäßen Längsschneidevorrichtung.

### Kurze Beschreibung der Zeichnung

Die Zeichnung dient zur Erläuterung der Erfindung anhand eines vereinfacht dargestellten Ausführungsbeispiels.
- Figur 1: zeigt einen Ausschnitt einer Längsschneidevorrichtung nach der Erfindung.

### Wege zur Ausführung der Erfindung

Die Längsschneideeinrichtung weist eine Reihe von Obermessern 1 auf, die als scheibenförmige Kreismesser gestaltet sind. Die Obermesser 1 sind auf bekannte Weise an einer gemeinsamen Achse querverstellbar gelagert, so daß sie in den gewünschten Schnittpositionen positioniert werden können. Alle Obermesser 1 sind jeweils mit einem Drehantrieb verbunden, beispielsweise wird die gemeinsame Achse angetrieben.

Die Obermesser 1 sind im Querschnitt rechteckig ausgeführt, so daß sie zwei parallele Seitenflächen aufweisen, gegen die jeweils die Schneidkante eines Untermessers 2 angestellt werden kann. Jede Seite eines Obermessers 1 bildet so mit einem Untermesser 2 ein Messerpaar, das die Kunststoffbahn in Längsrichtung durchschneidet. Durch die zwei Längsschnitte an jedem Obermesser 1 wird jeweils ein schmaler Streifen in einer Breite aus der Bahn herausgeschnitten, die der Breite des Obermessers 1 entspricht. Die Breite eines Obermessers 1 beträgt weniger als 5 mm, bevorzugt 1 mm bis 2 mm, um den Verlust an Bahnmaterial durch Herausschneiden des Streifens bei ausreichender Stabilität des Obermessers 1 möglichst gering zu halten.

Alle Untermesser 2 sind auf einer im Betrieb feststehenden Tragachse 3 frei drehbar gelagert. Sie werden im Betrieb jeweils federnd gegen eine Seite des zugehörigen Obermessers 1 gedrückt und so von diesem mit angetrieben.

Wie in Figur 1 dargestellt, sind jedem Obermesser 1 zwei Untermesser 2 zugeordnet. Die Untermesser 2 sind ebenfalls Kreismesser, die so gestaltet und auf der Tragachse 3 gelagert sind, daß ihre Drehebene 4 spitzwinklig zur Drehebene 5 der Obermesser 1 verläuft. Die Drehebenen 4 zweier einem Obermesser 1 zugeordneter Untermesser 2 sind dabei jeweils spiegelbildlich zueinander geneigt, damit sich ihre Schneidkanten bei einem Umlauf aufeinander zu und voneinander weg bewegen. Bei dem in Figur 1 oben dargestellten geringsten Abstand der Schneidkanten zweier Untermesser 2 voneinander kontaktieren beide Schneidkanten jeweils eine Seite des Obermessers 1. Genau entgegengesetzt zum Obermesser 1 haben die beiden Schneidkanten der Untermesser 2 den maximalen Abstand voneinander, wie in Figur 1 jeweils in der unteren Position dargestellt ist. Bei maximalem Abstand der Schneidkanten ist ein ausreichend großer Spalt 6 zwischen zwei zugehörigen Untermessern 2 vorhanden, der es ermöglicht, in diesem Bereich den herausgeschnittenen Streifen abzuführen. Bevorzugt erfolgt dies mittels einer Absaugeinrichtung, die den herausgeschnittenen Streifen aus dem Bereich zwischen den beiden Untermessern 2 absaugt.

Bevorzugt werden als Untermesser 2 sogenannte Topfmesser verwendet, die die Form eines Kegelstumpfs aufweisen, wobei die Umlaufkante des Kegelstumpfes die Schneidkante bildet. Jedes Untermesser 2 ist über ein Kugellager 7 auf einer Trägerbuchse 8 frei rotierbar befestigt. Die äußeren Mantelflächen der Trägerbuchsen 8 haben die Form einer Zylinderfläche, die gegen die Mittelachse 9 der Tragachse 3 geneigt ist. So dreht der äußere Laufring jedes Kugellagers 7 mit dem daran befestigten Untermesser 2 um eine Achse, die gegenüber der Mittelachse 9 der Tragachse 3 in einem spitzen Winkel geneigt ist. Die innere Mantelfläche jeder Trägerbuchse 8 verläuft parallel zur Mantelfläche der Tragachse 3. Die beiden Trägerbuchsen 8 jedes Untermesserpaares sitzen fest auf einer Verbindungsbuchse 10, die auf der Tragachse 8 verschiebbar angeordnet ist. Die umfängliche Position jeder Verbindungsbuchse 10 mit den darauf befestigten beiden Trägerbuchsen 8 wird mittels zweier seitlicher Arretierstifte 11 verdrehsicher festgelegt, die sich durch die beiden Buchsen 8, 10 erstrecken und in eine Axialnut der Tragachse 3 eingreifen. In axialer Richtung positioniert sich jede Verbindungsbuchse 10 mit den auf ihr befestigten Teilen selbsttätig in der Schneidposition über die Untermesser 2, die sich beim Anlegen an das ortsfeste Obermesser 1 an diesem ausrichten.

Die Untermesser 2 sind jeweils an den Kugellagern 7 begrenzt parallel zur Mittelachse 9 beweglich gelagert. Zwischen dem Kugellager 7 und der vorderen Schulter jedes Untermessers 2 ist eine Druckfeder 12 angeordnet, von der die Schneidkante jeweils gegen das Obermesser 1 gedrückt wird. Die Schneidkanten jedes Untermessers 2 liegen somit federnd abgestützt an dem jeweiligen Obermesser 1 an.

Die äußeren Mantelflächen der Untermesser 2 sind so gestaltet, daß sie in der Schneidposition eine zur Bahn parallele Auflage bilden, von der die Bahn über ihre Breite beim Schneiden abgestützt wird. Wie in Figur 1 oben dargestellt, bilden die äußeren Mantellinien der Untermesser 2 an der Berührungsstelle am Obermesser 1 eine gerade Linie, die parallel zur Drehachse der Obermesser 1 und somit im rechten Winkel zu deren Seitenflächen verläuft.

Damit vor Beginn des Schneidens die Obermesser 1 in ihre Schneidposition zwischen den beiden zugehörigen Untermessern 2 gebracht werden können, ist die Tragachse 3 um ca. 180° um ihre Mittelachse 9 verdrehbar gelagert. Durch eine Drehung der Tragachse 3 um ca. 180° wird der Umfangsbereich der Trägerbuchsen 8 in den Bereich der Obermesser 1 bewegt, bei dem zwei zugehörige Untermesser 2 maximalen Abstand voneinander haben. Das Obermesser 1 kann anschließend von oben in den Spalt 6 zwischen den beiden Untermessern 2 bewegt werden. Danach wird die Tragachse 3 wieder in die in Figur 1 dargestellte Schneidposition zurückgedreht und in dieser Position arretiert. Beim Zurückdrehen legen sich die Schneidkanten der Untermesser 2 selbsttätig an die Obermesser 1 an.

## Patentansprüche

1. Längsschneidevorrichtung für eine Wickelmaschine mit einer Reihe von als scheibenförmige Kreismesser ausgebildeten Obermessem (1) und einer Reihe von als Kreismesser ausgebildeten Untermessem (2), wobei ein Obermesser (1) mit einem Untermesser (2) ein einen Längsschnitt ausführendes Messerpaar bildet und die Drehebene (4) eines Untermessers (2) spitzwinklig zur Drehebene (5) des zugeordneten Obermessers (1) verläuft, **dadurch gekennzeichnet, daß**
- die Untermesser (2) frei drehbar auf einer Tragachse (3) gelagert sind, und
- an jeder Seite eines Obermessers (1) jeweils ein Untermesser (2) angeordnet ist, dessen Schneidkante gegen die jeweilige Seitenfläche des Obermessers (1) angestellt werden kann, und
- daß die Drehebenen (4) der beiden einem Obermesser (1) zugeordneten Untermesser (2) spiegelbildlich zueinander geneigt so verlaufen, daß sich die Schneidkanten der beiden Untermesser (2) bei einem Umlauf aufeinander zu und voneinander weg bewegen.

2. Längsschneidevorrichtung nach Anspruch 1, **dadurch gekennzeichnet, daß** die Untermesser (2) so gestaltet sind, daß ihre äußeren Mantellinien an der Berührungsstelle am Obermesser (1) eine gerade Linie bilden, die im rechten Winkel zu den Seitenflächen des Obermessers (1) verläuft.

3. Längsschneideeinrichtung nach Anspruch 1 oder 2, **dadurch gekennzeichnet, daß** die beiden einem Obermesser (1) zugeordneten Untermesser (2) jeweils fedemd gegen eine Seite des Obermessers (1) gedrückt werden.

4. Längsschneidevorrichtung nach einem der Ansprüche 1 bis 3, **dadurch gekennzeichnet, daß** die Untermesser (2) die Form eines Kegelstumpfs aufweisen, wobei die Umlaufkante des Kegelstumpfes die Schneidkante bildet.

5. Längsschneidevorrichtung nach einem der Ansprüche 1 bis 4, **dadurch gekennzeichnet, daß** die Obermesser (1) angetrieben sind.

6. Längsschneidevorrichtung nach einem der Ansprüche 1 bis 5, **dadurch gekennzeichnet, daß** die im Betrieb feststehende Tragachse (3) der Untermesser (2) in eine Position drehbar ist, in der sich der maximale Spalt zwischen zwei Untermessern (2) im Bereich der Obermesser (1) befindet.

7. Längsschneidevorrichtung nach einem der Ansprüche 1 bis 6, **dadurch gekennzeichnet, daß** eine Absaugeinrichtung den herausgeschnittenen Streifen aus dem Bereich zwischen zwei Untermessern (2) absaugt.

## Claims

1. Longitudinal cutting device for a winding machine comprising a series of upper blades (1) embodied as disc-shaped circular blades, and a series of lower blades (2) embodied as circular blades, an upper blade (1) with a lower blade (2) forming a pair of blades performing a longitudinal cut and the plane of rotation (4) of a lower blade (2) extending at an acute angle to the plane of rotation (5) of the associated upper blade (1), **characterized in that**
- the lower blades (2) are mounted in a freely rotating manner on a carrying axle (3), and
- on each side of an upper blade (1) one lower blade (2) is arranged whose cutting edge can be set against the respective side surface of the upper blade (1), and
- the planes of rotation (4) of the two lower blades (2) assigned to an upper blade (1) are symmetrically inclined in relation to each other and extend in such a way that the cutting edges of the two lower blades (2) move towards and away from each other during one revolution.

2. Longitudinal cutting device according to Claim 1, **characterized in that** the lower blades (2) are designed in such a way that their outer surface lines form a straight line at the point of contact with the upper blade (1) that extends at a right angle to the side surfaces of the upper blade (1).

3. Longitudinal cutting device according to Claim 1 or 2, **characterized in that** the two lower blades (2) assigned to an upper blade (1) are each pressed by spring pressure against one side of the upper blade (1).

4. Longitudinal cutting device according to one of Claims 1 to 3, **characterized in that** the lower blades (2) have the form of a frustum, the circumferential edge of the frustum forming the cutting blade.

5. Longitudinal cutting device according to one of Claims 1 to 4, **characterized in that** the upper blades (1) are driven.

6. Longitudinal cutting device according to one of Claims 1 to 5, **characterized in that** the carrying axle (3) of the lower blades (2), which is stationary during operation, can be rotated into a position in which the maximum gap between two lower blades (2) is located in the region of the upper blades (1).

7. Longitudinal cutting device according to one of Claims 1 to 6, **characterized in that** a suction device sucks out the cut-out strip from the region between two lower blades (2).

## Revendications

1. Dispositif de coupe longitudinale pour enrouleuse comprenant une rangée de couteaux supérieurs (1) conçus en tant que couteaux circulaires en forme de disques, et une rangée de couteaux inférieurs (2) conçus en tant que couteaux circulaires, un couteau supérieur (1) formant avec un couteau inférieur (2) une paire de couteaux effectuant une coupe longitudinale et le plan de rotation (4) d'un couteau inférieur (2) s'étendant à angle aigu par rapport au plan de rotation (5) du couteau supérieur (1) associé, **caractérisé en ce que**
- les couteaux inférieurs (2) sont montés librement rotatifs sur un axe de support (3) et
- de chaque côté d'un couteau supérieur (1) est disposé à chaque fois un couteau inférieur (2), dont l'arête de coupe peut être placée contre le côté latéral respectif du couteau supérieur (1), et
- **en ce que** les plans de rotation (4) des deux couteaux inférieurs (2) associés à un couteau supérieur (1) s'étendent avec une inclinaison inversée l'un par rapport à l'autre, de sorte que les arêtes de coupe des deux couteaux inférieurs (2) se déplacent l'une vers l'autre et s'écartent l'une de l'autre au cours d'une rotation.

2. Dispositif de coupe longitudinale selon la revendication 1, **caractérisé en ce que** les couteaux inférieurs (2) sont configurés de telle sorte que leurs lignes périphériques extérieures forment au niveau du point de contact avec le couteau supérieur (1) une ligne droite, qui s'étend à angle droit par rapport aux côtés latéraux du couteau supérieur (1).

3. Dispositif de coupe longitudinale selon la revendication 1 ou 2, **caractérisé en ce que** les deux couteaux inférieurs (2) associés à un couteau supérieur (1) sont pressés chacun de manière élastique contre un côté du couteau supérieur (1).

4. Dispositif de coupe longitudinale selon l'une quelconque des revendications 1 à 3, **caractérisé en ce que** les couteaux inférieurs (2) présentent la forme d'un cône tronqué, l'arête périphérique du cône tronqué formant l'arête de coupe.

5. Dispositif de coupe longitudinale selon l'une quelconque des revendications 1 à 4, **caractérisé en ce que** les couteaux supérieurs (1) sont entraînés.

6. Dispositif de coupe longitudinale selon l'une quelconque des revendications 1 à 5, **caractérisé en ce que** l'axe de support (3) des couteaux inférieurs (2), fixe en fonctionnement, peut être tourné dans une position dans laquelle la fente maximale entre deux couteaux inférieurs (2) se trouve dans la région du couteau supérieur (1).

7. Dispositif de coupe longitudinale selon l'une quelconque des revendications 1 à 6, **caractérisé en ce qu**'un dispositif d'aspiration aspire les bandes découpées hors de la région entre deux couteaux inférieurs (2).
